# EUROPÄISCHE PATENTSCHRIFT

(11) **EP 0 358 731 B1**
(45) Veröffentlichungstag und Bekanntmachung des Hinweises auf die Patenterteilung: **18.09.1991**
(21) Anmeldenummer: 89901524.2
(22) Anmeldetag: 30.01.1989
(51) Int. Cl.: F04D 29/54, F01P 5/06

(54) **AXIALLÜFTER**
AXIAL FAN
VENTILATEUR AXIAL

(30) Priorität: 11.02.1988 DE 3804217
(43) Veröffentlichungstag der Anmeldung: 21.03.1990
(73) Patentinhaber: ROBERT BOSCH GMBH, 70442 Stuttgart (DE)
(72) Erfinder: CAROLUS, Thomas, D-7590 Achern (DE); KESEL, Bruno, D-7580 Bühl (DE); MAKOWSKY, Joachim, D-7582 Bühlertal (DE); SCHEIDEL, Wolfgang, D-7580 Bühl (DE)
(86) Internationale Anmeldenummer: DE8900051
(87) Internationale Veröffentlichungsnummer: WO8907717

(56) Entgegenhaltungen:
- EP-A- 0 073 476
- DE-A- 2 826 697
- DE-U- 8 612 292
- FR-E- 84 439
- GB-A- 2 116 642
- US-A- 4 505 641

## Beschreibung

### Stand der Technik

Die Erfindung geht aus von einem Axiallüfter nach der Gattung des Hauptanspruchs. Es ist schon ein solcher Axiallüfter bekannt (FR-A 1318533 bzw. E-84439), dessen Lüfterradring über seine gesamte Axialerstreckung zylindrisch ist. Damit die gegen die Strömung weisende Ringkante des Lüfterradrings nicht direkt angeströmt werden kann und dadurch störende Geräusche verursacht werden, ist diese Ringkante bis in einen strömungsarmen Ringraum geführt, der durch eine zylindrische Verlängerung der Einlaufzarge zwischen dem Außenring und dieser Verlängerung gebildet ist. Diese Maßnahme ist jedoch fertigungstechnisch aufwendig und deshalb teuer.

### Vorteile der Erfindung

Der erfindungsgemäße Axiallüfter mit den kennzeichnenden Merkmalen des Hauptanspruchs hat demgegenüber den Vorteil, daß die Neigung der trichterartigen Erweiterung und die Neigung der Verjüngung des Außenrings aufeinander abgestimmt werden können, so daß sich über eine bestimmte Strecke ein gleichbleibender Radialspalt ergibt. Diese einfache Maßnahme stellt ein wirkungsvolles Instrument zur Senkung des Lüfter-Betriebsgeräusches dar.

### Zeichnung

Ausführungsbeispiele der Erfindung sind in der Zeichnung dargestellt und in der nachfolgenden Beschreibung näher erläutert. Es zeigen Figur 1 einen Teilschnitt durch einen Axiallüfter mit einer ersten, zu diesem gehörenden Einlaufzarge, Figur 2 einen Teilschnitt durch eine anders ausgebildete Einlaufzarge und Figur 3 einen Teilschnitt durch eine weitere Ausführungsform einer Einlaufzarge.

### Beschreibung der Ausführungsbeispiele

Ein in Figur 1 in einem Teilschnitt dargestellter Axiallüfter 10 weist ein Lüfterrad 12 auf, dessen Schaufeln 14 an einer Lüfterradnabe 16 sternförmig angeordnet sind. An den freien Enden 18 der Lüfterradschaufeln 14 ― die in ihrer Gesamtheit einen Schaufelkranz ergeben ― ist ein Ring 20 angeordnet, der den Schaufelkranz umgibt. Die Anordnung der Lüfterradschaufeln 14 an der Lüfterradnabe 16 ist so getroffen, daß bei umlaufendem Lüfterrad Luft in Richtung der Pfeile 22 strömt. Die der Strömung zugewandte Seite des Lüfterradrings 20 ist trichterartig erweitert, was in Figur 1 durch eine glockenförmige Aufweitung 24 des Rings 22 dargestellt ist. In Strömungsrichtung des Mediums (Pfeile 22) gesehen, befindet sich vor dem Lüfterrad 12 eine Einlaufzarge 26, die für einen ordnungsgemäßen Einlauf der Luft in den Radiallüfter 10 sorgt. Die ringförmige Einlaufzarge ist in ihrem Durchmesser so auf den Lüfterradring 20 abgestimmt, daß die bis den Bereich der glockenförmigen Aufweitung 24 des Lüfterradrings 20 reicht. Es ergibt sich somit ein Axialspalt 28 zwischen den einander zugewandten Seiten des Lüfterradrings 20. 24 und der Einlaufzarge 26. Weiter weist der Axiallüfter 10 einen Außenring 30 auf, der sich von der Einlaufzarge 26 in Strömungsrichtung 22 des Mediums bis über den Trichterrand 32 des Lüfterradringes 20, 24 erstreckt, so daß sich zwischen dem Trichterrand 32 und der diesem zugewandten Innenwand des Außenrings 30 ein Radialspalt 34 ergibt. Diese Maßnahme sorgt für einen effektiven und geräuscharmen Betrieb des Axiallüfters 10, auch wenn die Fertigungs- und Einbautoleranzen relativ großzügig bemessen sind. Figur 1 zeigt weiter, daß sich der Außenring 30 von der Zarge 26 aus bis wenigstens zu einem Mittelbereich des Lüfterrades 12 erstreckt. Der Außenring 30 kann sowohl als Zylinderring, wie in Figur 1 gezeichnet, ausgebildet sein. Es ist jedoch auch denkbar, daß der Außenring 30 sich zu seinem von der Einlaufzarge 26 abgewandten Ende hin verjüngt, was in Figur 3 anhand des dort dargestellten Außenrings 230 gezeigt ist. Dabei ist es unerheblich, ob die Verjüngung sich über die gesamte Länge des Rings 30 bzw. 230 erstreckt oder ob diese nur in einem bestimmten Abschnitt des Rings vorgesehen ist.

Der Außenring 30 selbst kann beispielsweise mit der Zarge 26 fest verbunden sein, so wie dies in den Figuren 1 und 2 dargestellt ist. Die Verbindung selbst kann durch Schweißen oder auch durch die Benutzung von Ultraschall erreicht werden. Dies ist insbesondere dann angebracht, wenn sowohl die Einlaufzarge 126 (Figur 2) als auch der Außenring 130 aus einem Kunststoff gefertigt sind.

Gleichwohl ist es denkbar, den Außenring 230 einstückig mit der Einlaufzarge 226 zu verbinden. Bei der in Figur 3 dargestellten Ausführungsform ist die Einlaufzarge 226 zweiteilig ausgeführt, wobei der eine Teil mit 225 und der andere Teil mit 227 bezeichnet worden ist. Dabei ist der Außenring 230 einstückig mit dem Zargenteil 225 hergestellt.

Wie Figur 2 weiter zeigt, kann der Außenring 130 gleichzeitig auch als Bauteil zur Montage eines den Axiallüfter antreibenden Motors benutzt werden. Dort ist nämlich gezeigt, daß an dem Außenring 130 Tragarme 140 einer nicht näher dargestellten Motorhalterung angreifen.

## Patentansprüche

1. Axiallüfter mit einer in Strömungsrichtung (22) des Mediums gesehen vor dem Lüfterrad (12) angeordneten Einlaufzarge (26) und mit einem an den freien Enden der Lüfterradschaufeln (14) angeordneten, den Schaufelkranz umgebenden Lüfterradring (20) sowie mit einem Außenring (30), der sich im wesentlichen in Strömungsrichtung (22) von der Einlaufzarge (26) in den Bereich des Lüfterradrings (20) erstreckt und diesen mit einem einen Radialspalt (34) bildenden Abstand umgibt, dadurch gekennzeichnet, daß die der Strömung (22) zugewandte Seite des Lüfterradrings (20) trichterartig erweitert ist, so daß sich zwischen der Einlaufzarge (26) und dem Lüfterradring (20) ein Axialspalt (28) ergibt und daß sich der Durchmesser des Außenrings (30) von der Einlaufzarge (26) zu seinem freien Ende verjüngt.

2. Axiallüfter nach Anspruch 1, dadurch gekennzeichnet, daß der Außenring (30 bzw. 130 bzw. 230) mit der Einlaufzarge (26 bzw. 126 bzw. 226) verbunden ist.

3. Axiallüfter nach einem der Ansprüche 1 oder 2, dadurch gekennzeichnet, daß sich in Strömungsrichtung (22) gesehen der Außenring (30) bis wenigstens zu einem Mittelbereich des Lüfterrades (12) erstreckt.

4. Axiallüfter nach einem der Ansprüche 2 oder 3, dadurch gekennzeichnet, daß an dem Außenring (130) wenigstens ein Tragarm (140) einer Motorhalterung angreift.

5. Axiallüfter nach einem der Ansprüche 1 bis 4, dadurch gekennzeichnet, daß der Außenring (230) mit der Einlaufzarge (226) einstückig verbunden ist.

## Claims

1. Axial fan having an inlet frame (26) arranged in front of the impeller (12), seen in the direction of flow (22) of the medium, and having an impeller ring (20) arranged at the free ends of the impeller blades (14), surrounding the blade rim, and having an outer ring (30), which extends essentially in the direction of flow (22) from the inlet frame (26) into the region of the impeller ring (20) and surrounds this impeller ring with a clearance forming a radial gap (34), characterised in that the side of the impeller ring (20) facing the flow (22) is widened in the manner of a funnel, so that an axial gap (28) results between the inlet frame (26) and the impeller ring (20), and in that the diameter of the outer ring (30) tapers to its free end from the inlet frame (26).

2. Axial fan according to Claim 1, characterised in that the outer ring (30 or 130 or 230) is connected to the inlet frame (26 or 126 or 226).

3. Axial fan according to one of Claims 1 or 2, characterised in that the outer ring (30), seen in the direction of flow (22), extends at least up to a central region of the impeller (12).

4. Axial fan according to one of Claims 2 or 3, characterised in that at least one supporting arm (140) of a motor mounting engages on the outer ring (130).

5. Axial fan according to one of Claims 1 to 4, characterised in that the outer ring (230) is connected to the inlet frame (226) in one piece.

## Revendications

1. Ventilateur axial avec un déflecteur d'admission (26) disposé dans le sens d'écoulement (22) du fluide vu en avant de la roue (12) du ventilateur et avec un anneau de roue (20) disposé aux extrémités libres des aubes (14) de la roue du ventilateur, entourant la couronne des aubes ainsi qu'un anneau extérieur (30) qui s'étend pour l'essentiel dans le sens de l'écoulement (22) à partir du déflecteur d'admission (26) dans la zone de l'anneau (20) de la roue du ventilateur, et entoure celui-ci à une distance formant une fente radiale (34), caractérisé en ce que le côté tourné vers l'écoulement (22) de l'anneau (20) de la roue du ventilateur est évasé en forme d'entonnoir, de telle sorte que l'on obtient une fente axiale (28) entre le déflecteur d'admission (26) et l'anneau (20) de la roue du ventilateur et que le diamètre de l'anneau extérieur (30) se rétrécit depuis le déflecteur d'admission (26) jusqu'à son extrémité libre.

2. Ventilateur axial selon la revendication 1, caractérisé en ce que l'anneau extérieur (30 ou 130 ou 230) est relié au déflecteur d'admission (26 ou 126 ou 226).

3. Ventilateur axial selon l'une des revendications 1 ou 2, caractérisé en ce que ni dans le sens de l'écoulement (22) l'anneau extérieur (30) s'étend au moins jusqu'à une zone moyenne de la roue (12) du ventilateur.

4. Ventilateur axial selon l'une des revendications 2 ou 3, caractérisé en ce que sur l'anneau extérieur (130) au moins un bras support (140) agriffe une fixation de moteur.

5. Ventilateur axial selon l'une des revendications 1 à 4, caractérisé en ce que l'anneau extérieur (230) est relié en une seule pièce au déflecteur d'admission (226).
